# EUROPÄISCHE PATENTSCHRIFT

(11) **EP 0 836 913 B1**
(45) Veröffentlichungstag und Bekanntmachung des Hinweises auf die Patenterteilung: **04.06.2003**
(21) Anmeldenummer: 97108485.0
(22) Anmeldetag: 26.05.1997
(51) Int. Cl.: B25B 21/00

(54) **Bitadapter**
Bit adapter
Adaptateur pour embout

(30) Priorität: 16.10.1996 DE 29617991 U
(43) Veröffentlichungstag der Anmeldung: 22.04.1998
(73) Patentinhaber: DreBo Werkzeugfabrik GmbH, D-88361 Altshausen (DE)
(72) Erfinder: Uebele, Klemens, 88636 Illmensee (DE); Dreps, Klaus, 88361 Altshausen (DE)
(74) Vertreter: Baronetzky, Klaus, Dipl.-Ing.

(56) Entgegenhaltungen:
- EP-A- 0 302 202
- EP-A- 0 304 002
- DE-A- 2 509 961
- DE-A- 3 813 325
- DE-A- 3 915 458
- DE-U- 9 111 780
- DE-U- 29 617 991

## Beschreibung

Die Erfindung betrifft einen Bitadapter gemäß dem Oberbegriff von Anspruch 1.

Ein derartiger Bitadapter ist aus der DE-OS 39 15 458 bekannt. Dieser Bitadapter zeichnet sich durch die besonders gute Übertragung von Torsionskräften auch dann aus, wenn empfindliche, nämlich spröde Hartmetallplatten seitlich und zur Mitte hin vorragen. Die Torsionsübertragung erfolgt bei dieser bekannten Lösung über Seitenflanken des Bohrkopfes, die an Seitenwänden eines entsprechend geformten Sacklochs oder einer Führungsbuchse anliegen.

Zwar ist diese bekannte Lösung für die Übertragung von Drehmomenten besonders geeignet. Der Bohrer neigt jedoch dazu, im Bitadapter stecken zu bleiben, wenn hohe axiale Kräfte ausgeübt werden. Andererseits neigt der Benutzer erfahrungshalber gerade bei dem Eindrehen von Kreuzschlitzschrauben dazu, eine starke axiale Belastung auf den Bitadapter auszuüben, denn einerseits wird durch ein versehentliches Durchdrehen des Schrauberbits auf der Kreuzschlitzschraube regelmäßig mindestens die Kreuzschlitzschraube unbrauchbar und muß dann wieder umständlich entfernt werden, und andererseits wird hierdurch ein vergleichsweise starker Verschleiß der Klingen des Schrauberbits erzeugt, der dazu führt, daß das Schrauberbit nach diesem Zeitpunkt noch eher dazu neigt, durchzudrehen.

Der Bitadapter kann zwar durch Hammerschläge oder dergleichen von dem Bohrer, auf dem er festsitzt, gelöst werden. Im rauhen Handwerkeralltag neigt der Benutzer jedoch dazu, zu versuchen, den festsitzenden Bitadapter durch einfaches Ziehen von dem Bohrer zu trennen. Bei dieser Handhabung besteht eine erhöhte Verletzungsgefahr, da der Benutzer sich dann sehr leicht an der scharfkantigen und praktisch eine umlaufende Schneidkante baufweisenden Wendel des Bohrers schneiden kann. Diese Gefahr ist bei der Handhabung durch unerfahrene Heimwerker, die nur in größeren Zeitabständen den Bitdadpter einsetzen noch größer.

Ein anderer Bitadapter ist aus der DE-OS 25 09 961 bekannt. Dieser Bitadapter weist in einer Ausgestaltung eine Drehmitnahme am rückwärtigen Ende auf, sodaß der Bohrer praktisch in den Bitadapter hineingeschraubt werden muß, um wirksam zu werden. Diese Ausgestaltung ist umständlich, denn ein Auf- und Abstecken erfordert jeweils eine mehrfache Drehung und Betätigung der Bohrmaschine, bis der Bitadapter vollständig aufgesteckt ist. Zudem ist eine Betätigung zum Linksdrehen der Schrauben, also in der Regel zum Lösen der Schrauben, problematisch, da der Bohrer dann dazu neigt, sich aus dem Bitadapter herauszudrehen.

In einer anderen Ausgestaltung ist ein Längsschlitz vorgesehen, der stumpf endet und praktisch an den überstehenden Hartmetallplatten des Bohrers eine Drehmitnahmemöglichkeit bietet. Bei dieser Lösung wird die Hartmetallplatte stark torsionsbelastet, wobei der Bohrer an sich hierfür nicht geeignet ist. In manchen Fällen ist der radiale Überstand der Hartmetallplatte auch so gering, daß die Hartmetallplatte nur ganz wenig in den Längsschlitz eintritt und dann aufgrund der geringen Anlagefläche an ihren Außenkanten besonders stark belastet wird. Nachdem die Hartmetallplatte sehr hart, aber bauch spröde ist, neigt sie dazu, bei ungünstigen Belastungszuständen auszubrechen.

Zudem ist diese bekannte Lösung lediglich dann geeignet, wenn nicht nur Bohrer mit gleichem Nennmaß, sondern auch mit gleichem Wendeldurchmesser verwendet werden. Zwar ist das Nennmaß von Bohrern unterschiedlicher Hersteller regelmäßig gleich. Der Wendeldurchmesser, damit also der Überstand der Hartmetallplatte, schwankt jedoch von Hersteller zu Hersteller. Bei vermindertem Nennmaß ist der bekannte Bohrer nicht sauber geführt, während er bei einem zu hohen Maß der Bohrerwendel dazu neigt, in der Führungsbuchse stecken zu bleiben.

Außerdem wiesen beide Varianten der aus der DE-OS 25 09 961 bekannten Bitadapter einen ziemlich starken Verschleiß auf, sodaß nicht verwunderlich ist, daß sich diese Lösung trotz ihrer Vorteile nicht auf dem Markt durchgesetzt hat.

Daher liegt der Erfindung die Aufgabe zugrunde, einen Bitadapter, zu schaffen, der hinsichtlich der verwendeten Werkstoffe einerseits und der Einhaltung der Toleranzen für die Abmessungen des Bohrers andererseits weniger kritisch ist und grundsätzlich auch für das Setzen von Bolzen geeignet ist.

Diese Aufgabe wird erfindungsgemäß durch Anspruch 1 gelöst. Vorteilhafte Weiterbildungen ergeben sich aus den Unteransprüchen.

Die erfindungsgemäße Ausgestaltung erlaubt trotz der Verwendung baulich sehr einfacher Maßnahmen überraschend eine verbesserte Verwendbarkeit der Bitadapter. Der erfindungsgemäße Bitadapter neigt nicht mehr dazu, sich auf dem Bohrer zu verklemmen. Die axiale Belastbarkeit ist besonders gut, so daß sogar das Setzen von Bolzen über Hammerbohrerbohrmaschinen möglich ist.

Besonders günstig in dem Zusammenhang ist es, wenn der Bitadapter erfindungsgemäß im Bereich des Sacklochoder Führungsbuchsengrundes -zumindest aus gehärtetem Stahl besteht. Die im wesentlichen als Linienauflage an der Hartmetallplatte vorgesehene Anlage erlaubt einerseits eine gute axiale Kraftübertragungsmöglichkeit, wobei der Bohrer ähnlich belastet wird wie beim Schlagbohren, also in einer bestimmungsgemäßen Weise, in der er besonders belastbar ist,

Die Linienauflage führt ggf. zu einer ganz leichten Materialverdrängung, die die Gleichmäßigkeit der Kraftübertragung noch verbessert, aber dennoch keine Gefahr einer Verklemmungsneigung heraufbeschwört, wobei es im wesentlichen zu einer Flächenauflage kommt.

Wesentlich ist ferner die Befreiung der Hartmetallplatte von der Drehmomentübertragung. Insbesondere die empfindlichen, radial nach außen vorstehenden Bereiche der Hartmetallplatte sind frei und können somit nicht versehentlich brechen.

Die Passung des abgeflachten Bereichs der Führungsbuchse, die der Drehmomentübertragung dient, ist an den verwendeten Bohrer angepaßt. Hier ist eine Toleranz bzw. eine leichte Elastizität der Führungsbuchse unschädlich, denn aufgrund der deutlich von der Kreisform abweichenden Abflachung steht eine ausreichende Fläche für die Drehmomentübertragung zur Verfügung.

Die Toleranzunempfindlichkeit des erfindungsgemäßen Bitadapters ergibt sich besonders bei Ausgestaltung des rückwärtigen Teils der Führungsbuchse aus einem elastischen Material wie Kunststoff. Anstelle dessen kann auch der Bitadapter im rückwärtigen Teil vergleichsweise dünn ausgebildet sein, so daß er durch den einzusteckenden Bohrer beim Einstecken elastisch aufgeweitet wird. Diese Art Steckpassung hat den besonderen Vorteil, daß der Bitadapter nicht versehentlich vom Bohrer abfällt, wie es beim Stand der Technik, insbesondere bei dem Stand der Technik gemäß der der DE-OS 25 09 961, der Fall sein kann.

Die erfindungsgemäße Lösung bietet zunächst den besonderen Vorteil, daß sie eine verbesserte Führungspräzision aufweist. Aufgrund des Untermaßes der Schlitzdicke für das Einstecken des Bohrers erfährt die Führungsbuchse einen sicheren Halt an der Bohrerspitze, während sie sich in spielfreier Passung am oberen Ende an der Bohrerwendel abstützt.

Auch bei Verwendung von Fachklingen für Einfachschlitz-Schrauben als Schrauberbit besteht daher keine Tendenz, daß die Schraubklinge beim Anziehen aus der Mitte herauswandert. Überraschend ergibt sich dennoch eine gute Drehmomentübertragung, auch wenn die Abstützung überwiegend durch elastisches Kunststoffmaterial gewährleistet ist.

Beim Anziehen der Schraube kann der Schlitz oder abgeflachte Führungsbuchsenendbereich für die Drehmomentübertragung leicht federnd aufgespreizt werden, ohne daß die Führungsgenauigkeit beeinträchtigt wäre. Überraschend führt dies auch noch dazu, daß sich ein Überdrehen der Schraube bei großem Drehmoment leichter vermeiden läßt, denn das elastische Aufspreizen wirkt zugleich fördernd für das Abbremsen der Bohrmaschine bis zum Ansprechen der je eingestellten Drehmomentbegrenzung.

Eine derartige Drehmomentbegrenzung ist dann relevant, wenn die Schraube beim Einschraubvorgang nicht weich abgebremst wird, sondern beispielsweise aufgrund der Verwendung einer großen Steigung der Schraubenwendel, eines vergleichsweise harten Dübelmaterials und eines ebenfalls harten Anschlags der Schraube regelmäßig ein plötzliches Anliegen der Schraube an ihrem Endanschlag erfolgt.

Überraschend ist die Verschleißfestigkeit des erfindungsgemäßen Bitadadpters oder Bohrervorsatzes besonders gut. Hierbei läßt sich besonders günstig die Tatsache ausnützen, daß der erfindungsgemäße Bohrervorsatz in Umfangsrichtung nicht mit dem Hartmetallplättchen des Gesteinsbohrers in Anlage gerät. Vielmehr erfolgt sowohl die Führung als auch die Abstützung in der Richtung längs zum Hartmetallplättchen an dem das Hartmetallplättchen umgebenen Stahl, wobei die hauptsächliche Führung durch den Schlitzdruck mit der Anlagekraft quer zum Hartmetallplättchen erfolgt.

Es versteht sich, daß ein sieitlicher Überstand des Hartmetallplättchens über die Bohrerwendel über eine entsprechende Schlitzverbreiterung berücksichtigt werden kann, um eine radiale Anlage zwischen dem Hartmetallplättchen und dem Bohrervorsatz sicher zu vermeiden.

Gemäß einer bevorzugten Ausgestaltung ist es vorgesehen, die Bohrerspitze mit einem metallischen Teil des Bohrervorsatzes in Anlage zu bringen, und einen hinteren Wendelbereich des Bohrers mit einem Kunststoffteil des Bohrervorsatzes in Anlage zu bringen. Die beiden Teile des Bohrervorsatzes können innnen wie außen bündig aneinander anschließend verlaufen, indem in an sich bekannter Weise der Kunststoffteil an den Metallteil angespritzt wird. Bevorzugt ist es in diesem Zusammenhang vorgesehen, im Bereich der Drehmomentübertragung der Bohrerspitze benachbart die Materialstärke des Metallteils vergleichsweise dünn zu wählen, so daß sich eine entsprechend vergrößerte Materialstärke für den Kunststoffteil ergibt.

Gemäß einer weiteren bevorzugten Ausgestatung ist ein gerundeter Übergang zwischen dem oberen Ende des Schlitzes und dem sich hieran anschließenden Bereich der Führungsbuchse vorgesehen. Dieser wirkt als Anlageschulter für die Übertragung von Axialkräften beim Schraubbetrieb des erfindungsgemäßen Bohrervorsatzes.

Bevorzugt ist der Übergang zwischen dem Metallteil und dem Kunststoffteil des erfindungsgemäßen Bohrervorsatzes für die Drehmomentübertragung geeignet ausgebildet. Die Schnittfläche weicht demnach von der Kreisform ab, und der erfindungsgemäße Bohrervorsatz hat dementsprechend eine geringere Neigung, sich in sich zu verdrehen, so daß dem Aufspreizen des Schlitzes auch ein größerer Widerstand entgegengesetzt wird.

Es ist in diesem Zusammenhang in einer ersten Ausführungsform jedoch bevorzugt, daß sich der Schlitz nicht nur ganz unten in dem die Führungsbuchse bildenden. Sackloch befindet, sondern etwas oberhalb des Endes der Führungsbuchse. Hierdurch ergeben sich anschließend an das untere Ende des Sackloches elastischere, den Schlitz begrenzende Seitenwände oder Innenwände, so daß es leichter möglich ist, Toleranzen zwischen den einzelnen Bohrern und/oder Abweichungen in der Form der Bohrerspitze je nach Hersteller der Bohrers zu kompensieren.

In diesem Zusammenhang versteht es sich, daß ein erfindungsgemäßer Bohrervorsatz stets für den gleichen Bohrungsdurchmesser vorgesehen ist.

Gemäß einer weiteren, besonders bevorzugten Ausgestaltung ist es vorgesehen, daß eine Drehmoment-Begrenzungseinrichtung im Bohrervorsatz integriert ist. Zwar weisen Bohrmaschinen mit Schraubvorrichtungen, also mit Drehzahlregelung, häufig entsprechende Drehmoment-Begrenzer in Form von Rutschkupplungen mit einstellbarer Durchzugskraft auf. Gemäß einem besonders günstigen Gesichtspunkt der Erfindung läßt sich der erfindungsgemäße Bohrervorsatz allerdings auch bei gewerbsmäßig einzusetzenden, ausgeprochen robusten Hammerbohrern einsetzen, die regelmäßig über keine elektronische Regeldrehzahlregelung und eine entsprechende Rutschkupplung verfügen.

Die Rutschkupplung kann als Drehmoment-Begrenzung im Bohrervorsatz in beliebiger geeigneter Weise ausgebildet sein, wobei es bevorzugt ist, daß die Sechs- oder Vierkantaufnahme für das einzusetzende Schrauberbit gegen einen rastenden Widerstand drehbeweglich an dem Rest des Bohrervorsatzes geführt ist.

Insbesondere bei Ausbildung des erfindungsgemäßen Bohrervorsatzes aus Kunststoff, aber auch bei einer Ausgestaltung aus Metall, kann die Halterung des Schrauberbits über einen Permanentmagneten erfolgen, der benachbart dem Schrauberbit bzw. der entsprechenden Aufnahme angebracht ist und über das regelmäßig ferrometallische Schrauberbit auch auf die Schraube wirkt und diese hält, was insbesondere bei Kreuzschlitzschrauben von Vorteil ist.

Der erfindungsgemäße Bohrervorsatz ist sowohl für den Schraubbetrieb, also zum Festziehen oder Lösen von Schrauben als auch im Hammerbohrbetrieb geeignet. Bei Verwendung im Hammerbohrbetrieb dient er zum Setzen von Bolzen, die über das Hammerbohrwerk Schläge erhalten, wobei es bei dieser Ausgestaltung bevorzugt ist, ein Sackloch als Verlängerung der Führungsbuchse derart vorzusehen, daß eine axiale Kraftübertragung vergleichsweise verschleißarm verwirklicht ist.

Eine weitere, bevorzugte Ausgestaltung der Erfindung sieht einen Handgriff vor, der es erlaubt, daß der Bohrervorsatz, der das entsprechende Schrauberbit hält, mit der freien Hand besser und insbesondere schraubennah geführt wird. Hierzu ist eine Buchse vorgesehen, die auf der Außenfläche des Bohrervorsatzes angebracht ist und eine Gleitlager für einen Handgriff bildet, der handfreundlich konkav ausgestaltet ist. Bei dieser Ausgestaltung ist es auch möglich, den Handgriff mittels ensprechender Kraftaufbringung in seiner axialen Position zu verändern, um je nach Wunsch des Benutzers eine schraubennahe Führung oder - bei dem Setzen von Schrauben in einer entsprechenden Tiefe - von den Schrauben beanstandet vorzusehen.

Weitere Einzelheiten, Vorteile und Merkmale ergeben sich aus der nachfolgenden Beschreibung mehrerer Ausführungsbeispiele anhand der Zeichnung.

Es zeigt:
- Fig. 1: eine Ausführungsform eines erfindungsgemäßen Bohrervorsatzes im Schnitt mit eingestecktem Bohrer; und
- Fig. 2: eine weitere Ausführungsform des erfindungsgemäßen Bohrers in einer anderen Schnittdarstellung.

Der in Fig. 1 dargestellte Bitadapter oder Bohrervorsatz 10 ist aus einem Metallteil 12 und einem angespritzem Kunststoffteil 14 ausgebildet. Der Metallteil 12 weist an seinem vorderen und in der Darstellung gemäß Fig. 1 linken Ende eine an sich bekannte Sechskantaufnahme 16 für ein Schrauberbit 17 auf. Bevorzugt ist die Sechskantaufnahme mit einer Einführschräge 18 versehen, um das Einführen des Schrauberbits 17 zu erleichtern.

Der Bohrervorsatz 10 weist ferner eine Führungsbuchse 20 für einen Bohrer 22 auf. Die Führungsbuchse 20 wird an ihrem oberen Ende 24 ausschließlich von dem Kunststoffteil 14 und in ihrem übrigen Bereich von dem Kunstoffteil 14 und dem Metallteil 12 gebildet, die einander überlappen. Das Kunstoffteil 14 umgibt hierbei das Metallteil 12. Die Führungsbuchse 20 bildet innen eine glatte Oberfläche, die spielfrei an dem Bohrer 22, nämlich an der Bohrerwendel 26 anliegt. In diesem Bereich ist die Führungsbuchse 20 innen und außen kreisrund.

Demgegenüber wird die Bohrerspitze 28 in einem Schlitz 30 der Führungsbuchse 20 gehalten, der als Verjüngung der Führungsbuchse 20 in einem unteren Bereich der Führungsbuchse 20 ausgebildet ist und aus Fig. 2 besser ersichtlich ist. Der Schlitz 30 weist ggf. ein Untermaß gegenüber der Stärke der Bohrerspitze 28 auf, so daß er durch die Bohrerspitze 28 etwas aufgedrückt wird und dann unter Druck an den beiden Seitenflächen 32 und 34 der Bohrerspitze 28 anliegt. Die Seitenflächen 32 und 34 erstrecken sich hierbei teilweise eine Hartmetallplatte 36 überlappend von dieser etwas nach hinten, bis die Bohrerwendel 26 beginnt. Der gesamte Bereich der Seitenflächen 34 wird für die Anlage in dem Schlitz 30 ausgenutzt, um möglichst große Kraftübertragungsflächen zur Verfügung zu stellen.

Der Schlitz 30 weist einen konusförmigen Sacklochgrund 38 mit einem Konuswinkel von etwa 130° auf, an dem der Bohrer 22 mit seiner Hartmetallplatte 36 anliegt.

Wie aus Fig. 1 ersichtlich ist, erstreckt sich trotz eingesteckten Bohrers der Bohrervorsatz auch im Bereich des Schlitzes 30 außen gerade, so daß eine Auswölbung vermieden wird. Eine derartige Ausgestaltung ist aus ästhetischen Gründen bevorzugt, wobei es sich versteht, daß bei dieser Ausgestaltung bei nicht eingestecktem Bohrer der Bohrervorsatz 10 im Bereich des Schlitzes 30 außen zurückspringt.

Es versteht sich andererseits, daß es aus Herstellungsgründen alternativ vorgesehen sein kann, die Außenflächen des Bohrervorsatzes bei nicht eingestecktem Bohrer gerade verlaufen zu lassen. Bei eingestecktem Bohrer wölbt sich bei leicht elastischer Ausgestaltung des Schlitzes 30 die Außenfläche im Bereich des Schlitzes 30 leicht nach außen. In beiden Fällen kann dieser Unterschied als Indikator für einen richtig eingesteckten Bohrer 22 verwendet werden.

Der Schlitz 30 endet an seinem oberen Bereich mit einer Ausrundung oder flach, wie es aus Fig. 2 ersichtlich ist.

Es versteht sich, daß die erfindungsgemäße Ausführungsform des Bohrervorsatzes 10 in weiten Bereichen an die Erfordernisse anpassbar ist. So kann beispielsweise der Schlitz 30 sich nach unten etwas verjüngend ausgebildet sein, um eine weitere Axialabstützung zu bieten, die seitlich der Hartmetallplatte 36 vorgesehen sein kann. Ferner kann für die Verbesserung der Axialabstützung eine sich ziemlich stark nach oben erstreckende Anlagefläche vorgesehen sein, die sich deutlich an den beiden Wendeln abstützt und einen Verschleiß aufgrund der Anlage von Schneidkanten der Bohrerwendel 26 sicher vermeidet.

Ferner kann bei Bedarf auf den Kunststoffteil 14 völlig verzichtet werden, indem lediglich aufgrund der unterschiedlichen Wandstärke des Metalls die erwünschte Elastizität und Führungsfähigkeit bereitgestellt wird. Schließlich kommt es grundsätzlich auch in Betracht, den erfindungsgemäßen Bohrervorsatz 10 ausschließlich aus Kunststoff herzustellen, wobei es sich versteht, daß ein entsprechend verschleißfester Kunststoff bevorzugt ist.

Wie aus Fig. 2 ersichtlich ist, weist eine modifizierte Ausführungsforn des erfindungsgemäßen Bohrervorsatzes 10 endseitig der Führungsbuchse 20 das Sackloch 42 in einer Ausgestaltung auf, die die Anlage der Spitze des Bohrers am Boden des Sacklochs zusätzlich erlaubt und damit die besonders gute Übertragung axialer Kräfte - beispielsweise für das Bolzensetzen - erlaubt.

Diese Ausführungsform weist darüber hinaus einen Handgriff auf, der dazu dient, den Bohrer 22 mit aufgestecktem Bohrervorsatz 10 präziser zu führen. Der Handgriff weist hierzu eine Muffe 48 auf, die auf den Bohrervorsatz 10 aufgesteckt ist und im Bohrervorsatz 10 mitdreht. Drehbeweglich auf der Muffe 48 gelagert ist ein Greifring 50, der über endseitige Sprengringe 52 und 54 auf der Muffe 48 unverlierbar gehalten ist. Der Greifring 50 weist eine konkav gewölbte Außenfläche auf und ist bevorzugt mit einer rutschfesten Schicht überzogen, so daß die Betätigung erleichtert wird.

Gemäß einer modifizierten Ausgestaltung ist es vorgesehen, daß die Muffe 48 mittels entsprechender Kraftanwendung auf dem Bohrervorsatz 10 verschiebbar ist, um eine Anpassung der Lage des Handgriffs an die jeweilige Anordnung der betreffenden festzuziehenden Schraube zu ermöglichen und insbesondere auch dann die Verwendung des Handgriffs zu ermöglichen, wenn eine tief versenkte Schraube gesetzt werden soll.

In dem Sackloch 42 wird in dieser Ausführungsform die Spitze des Bohrers 22 derart geführt, daß über die seitliche Abstützung an den Seitenflächen 32 und 34 der Bohrerspitze 28 eine Drehmoment-Übertragung möglich ist. Diese Anordnung erlaubt aufgrund der Abstützung der Hartmetallplatte am konischen Grund des Sacklochs eine Übertragung axialer Kräfte auf das eingesetzte Bit 56.

Es ist bevorzugt, daß der Boden des Sacklochs 42 einen öffnungswinkel aufweist, der dem Spitzenwinkel des Bohrers an seiner Hartmetallplatte entspricht, und bespielsweise ein Wert von 130° aufweist.

## Patentansprüche

1. Bitadapter, mit einer Führungsbuchse (20), in welche ein Bohrer (22) einsteckbar ist, und mit einem Anschluss, insbesondere einem Vier- oder Sechskantanschluss (16), für ein Schrauberbit (17), wobei die Führungsbuchse (20) in einem Sackloch (30, 38) endet, das von einer Kreisform abweichende Drehmitnahmeelemente aufweist, die für die Torsionsanlage an dem Bohrer (22) bestimmt sind, wobei der Sacklochgrund (38) der Führungsbuchse (20) mindestens eine Linienauflage für die Hartmetallplatte (36) des Bohrers (22) bildet, **dadurch gekennzeichnet, dass** die Führungsbuchse (20) in ihrem vorderen Bereich aus gehärtetem Stahl ausgebildet ist und dass sich an diese Bereiche ein rückwärtiger Bereich (24) aus einem weicheren Material anschließt, der ein Untermaß gegenüber der Bohrerwendel (26) aufweist.

2. Bitadapter nach Anspruch 1, **dadurch gekennzeichnet, dass** die Hartmetallplatte (36) beim Betrieb des Bitadapters (10) ausschließlich axial belastet ist.

3. Bitadapter nach einem der vorhergehenden Ansprüche, **dadurch gekennzeichnet, dass** die Grundfläche der Führungsbuchse (20) einen Konus ausbildet, dessen öffnungswinkel etwa 130° entspricht.

4. Bitadapter nach einem der vorhergehenden Ansprüche, **dadurch gekennzeichnet, dass** die Torsionsanlage zwischen dem Bohrer (22) und dem Bitadapter (10) über eine Anlage zwischen Seitenflanken des Bohrkopfes und Seitenwänden (32, 36) des Sacklochendes (30) realisiert ist.

5. Bitadapter nach einem der vorhergehenden Ansprüche, **dadurch gekennzeichnet, dass** der Bitadapter (10) im Bereich des Sacklochgrund (38), aus gehärtetem Stahl besteht.

6. Bitadapter nach einem der vorhergehenden Ansprüche, **dadurch gekennzeichnet, dass** die seitlich über den Bohrkopf überstehende Hartmetallplatte (36) keine seitliche Anlage in dem Schlitz (30) des Bitadapters bietet.

7. Bitadapter nach einem der vorhergehenden Ansprüche, **dadurch gekennzeichnet, dass** er am rückwärtigen Bereich (24), eine Hülse (14) aus elastischem Material, insbesondere aus Kunststoff, aufweist.

8. Bitadapter nach einem der vorhergehenden Ansprüche, **dadurch gekennzeichnet, dass** der rückwärtige Teil der Führungsbuchse (20) elastisch ausgebildet ist.

9. Bitadapter nach einem der vorhergehenden Ansprüche, **dadurch gekennzeichnet, dass** die Führungsbuchse (20) des Bitadapters (10) über etwas mehr als die Hälfte ihrer Länge aus gehärtetem Stahl ausgebildet ist und dass an diesen Bereich der rückwärtiger Bereich (24) auf den metallischen Teil des Bitadapters (10) gespritzt oder gegossen ist.

10. Bitadapter nach einem der vorhergehenden Ansprüche, **dadurch gekennzeichnet, dass** der metallische Teil der Führungsbuchse (20) ein Sackloch bildet und der Bodenwinkel der Führungsbuchse (20) etwa dem Spitzenwinkel der Hartmetallplatte (36) entspricht.

11. Bitadapter nach einem der vorhergehenden Ansprüche, **dadurch gekennzeichnet, dass** eine Drehmoment-Begrenzungsvorrichtung in dem Bitadapter (10) integriert ist und der Bitadapter insbesondere eine einstellbare Rutschkupplung aufweist, die bei Übertragung eines höheren Drehmoments die drehfeste Verbindung zwischen dem Bohrer (22) und dem Schrauberbit (17) aufhebt.

12. Bitadapter nach einem der vorhergehenden Ansprüche, **dadurch gekennzeichnet, dass** der Bitdapter (10) dem Anschluss für das Bit (17) benachbart einen Permanentmagneten aufweist.

13. Bitadapter nach einem der vorhergehenden Ansprüche, **dadurch gekennzeichnet, dass** ein Handgriff an dem Bitadapter (10) drehbar gelagert ist.

14. Bitadapter nach Anspruch 13, **dadurch gekennzeichnet, daß** der Handgriff (46) eine Muffe (48) aufweist, die insbesondere auf der Umfangsfläche der Kunststoffbuchse (14) des Bitadapters (10) unter Kraftanwendung verschieblich ist und einen Greifring (50) aufweist, der auf der Muffe (48) unverlierbar gehalten ist.

## Claims

1. A bit adapter having a guide bush (20), into which a drill (22) is insertable, and with a receiving member, preferably a square or hexagonal receiving member (16), for receiving a screwdriver bit (17), the guide bush (20) ending in a blind hole (30, 38) having torque transmission elements deviating from a circular form, which are defined for torsionally engaging the drill (22), the bottom of the blind hole (38) of the guide bush (20) forming at least a linear support for the cemented carbide tip (36) of the drill (22), **characterized in that** the front portion of the guide bush (20) is formed from hardened steel and a back portion (24) of a softer material having smaller dimensions than the twisted drill body (26) next to this portion.

2. A bit adapter according to claim 1, **characterized in that** the hard metal plate (36) is exclusively axially loaded during operation of the bit adapter (10).

3. A bit adapter according to one of the preceding claims, **characterized in that** the bottom surface of the guide bush (20) is conical and has an opening angle of approximately 130°.

4. A bit adapter according to one of the preceding claims, **characterized in that** the torsional engagement between the drill (22) and the bit adapter (10) is realized through the contact between the side flanks of the drill head and the sidewalls (32, 36) of the blind hole end (30).

5. A bit adapter according to one of the preceding claims, **characterized in that** the bit adapter (10) is made from hardened steel in the area of the blind hole base (38).

6. A bit adapter according to one of the preceding claims, **characterized in that** the cemented carbide tip (36) projecting laterally from the tip of the drill head offers no lateral contact in the slit (30) of the bit adapter.

7. A bit adapter according to one of the preceding claims, **characterized in that** it has a shell (14) of elastic material, preferably of plastic, at the rear area (24).

8. A bit adapter according to one of the preceding claims, **characterized in that** the rear part of the guide bush (20) is formed elastically.

9. A bit adapter according to one of the preceding claims, **characterized in that** the guide bush (20) of the bit adapter (10) is formed from hardened steel along slightly more than half of its length and that on this area the rear area is attached to the metal part of the bit adapter by injection-molding or casting.

10. A bit adapter according to one of the preceding claims, **characterized in that** the metal part of the guide bush (20) forms a blind hole and the base angle of the guide bush (20) corresponds approximately to the top angle of the cemented carbide tip (36).

11. A bit adapter according to one of the preceding claims, **characterized in that** a torque limiter is integrated in a bit adapter (10) and the bit adapter preferably possesses an adjustable sliding clutch, which, when a selected torque limit is surpassed, cancels out the rotationally fixed connection between the drill (22) and the screwdriver bit (17).

12. A bit adapter according to one of the preceding claims, **characterized in that** the bit adapter (10) comprises a permanent magnet positioned adjacent to the receiving member for receiving the bit (17).

13. A bit adapter according to one of the preceding claims, **characterized in that** a handle is rotatably connected to the bit adapter (10).

14. A bit adapter according to claim 13, **characterized in that** the handle (46) comprises a sleeve (48) which is preferably slidable on the circumference surface of the plastic bush (14) of the bit holder (10) under application of force and comprises a grip ring (50) which is unlosably attached to the sleeve (48).

## Revendications

1. Adaptateur pour embout, avec une douille de guidage (20), dans laquelle un foret (22) est susceptible d'être enfiché, et avec un raccordement, en particulier un raccordement pour quatre pans ou six pans (16), pour un embout de tournevis (17), la douille de guidage (20) s'achevant en un trou borgne (30, 38) présentant des éléments d'entraînement en rotation ayant une forme différente de la forme circulaire, conçue pour l'application d'une torsion sur le foret (22), le fond de trou borgne (38) de la douille de guidage (20) formant au moins un reposoir linéaire pour la plaquette en métal dur (36) du foret (22), **caractérisé en ce que** la douille de guidage (20) est réalisée dans sa zone avant en acier trempé et **en ce que** à ces zones se raccorde une zone arrière (24) en métal plus mou, présentant un sous-dimensionnement par rapport à l'hélice de foret (26).

2. Adaptateur pour embout selon la revendication 1, **caractérisé en ce que** la plaquette en métal dur (36) est chargée exclusivement axialement lorsque l'adaptateur pour embout (10) est en fonctionnement.

3. Adaptateur pour embout selon l'une des revendications précédentes, **caractérisé en ce que** la face de base de la douille de guidage (20) est de forme conique, dont l'angle d'ouverture correspond à environ 130°.

4. Adaptateur pour embout selon l'une des revendications précédentes, **caractérisé en ce que** l'application de torsion entre le foret (22) et l'adaptateur pour embout (10) est réalisée par l'intermédiaire d'un appui établi entre des flancs latéraux de la tête de perçage et des parois latérales (32, 36) de l'extrémité de trou borgne (30).

5. Adaptateur pour embout selon l'une des revendications précédentes, **caractérisé en ce que** l'adaptateur pour embout (10) est formé d'acier trempé, dans la zone du fond de trou borgne (38).

6. Adaptateur pour embout selon l'une des revendications précédentes, **caractérisé en ce que** la plaquette en métal dur (36) ressortant latéralement de la tête de perçage (9) ne présente aucun appui latéral dans la fente (30) de l'adaptateur pour embout.

7. Adaptateur pour embout selon l'une des revendications précédentes, **caractérisé en ce qu'**il présente sur la zone arrière (24) une douille (14) en matériau élastique, en particulier en matière synthétique.

8. Adaptateur pour embout selon l'une des revendications précédentes, **caractérisé en ce que** la partie arrière de la douille de guidage (20) est élastique.

9. Adaptateur pour embout selon l'une des revendications précédentes, **caractérisé en ce que** la douille de guidage (20) de l'adaptateur pour embout (10) est sur un peu plus de la moitié de sa longueur réalisée en matériau trempé et **en ce que** sur cette zone, la zone arrière (24) est obtenue par injection ou moulée sur la partie métallique de l'adaptateur pour embout (10).

10. Adaptateur pour embout selon l'une des revendications précédentes, **caractérisé en ce que** la partie métallique de la douille de guidage (20) forme un trou borgne et l'angle de fond de la douille de guidage (20) correspond à peu près à l'angle de pointe de la plaquette en métal dur (36).

11. Adaptateur pour embout selon l'une des revendications précédentes, **caractérisé en ce qu'**un dispositif de limitation de couple est intégré dans l'adaptateur pour embout (10) et l'adaptateur pour embout présente en particulier un embrayage à friction réglable qui en cas de transmission d'un couple de valeur plus élevée coupe la liaison assujettie en rotation établie entre le foret (22) et l'embout de tournevis (17).

12. Adaptateur pour embout selon l'une des revendications précédentes, **caractérisé en ce que** l'adaptateur pour embout (10) présente au voisinage du raccordement pour l'embout (17) un aimant permanent.

13. Adaptateur pour embout selon l'une des revendications précédentes, **caractérisé en ce qu'**une poignée est montée à rotation sur l'adaptateur pour embout (10).

14. Adaptateur pour embout selon l'une des revendications précédentes, **caractérisé en ce que** la poignée (46) présente un manchon (48), mobile en particulier sur la surface périphérique de la douille en matière synthétique (14) de l'adaptateur pour embout (10) , mobile, en déployant une force, et présente une bague de saisie (50) maintenue de façon imperdable sur le manchon (48).
